# EUROPÄISCHE PATENTSCHRIFT

(11) **EP 1 760 207 B1**
(45) Veröffentlichungstag und Bekanntmachung des Hinweises auf die Patenterteilung: **26.11.2008**
(21) Anmeldenummer: 06017913.2
(22) Anmeldetag: 28.08.2006
(51) Int. Cl.: E04B 1/68

(54) **Schalungselement**
Shuttering element
Elément de coffrage

(30) Priorität: 06.09.2005 DE 202005014041 U
(43) Veröffentlichungstag der Anmeldung: 07.03.2007
(73) Patentinhaber: FWR Solutions GmbH, 96342 Stockheim/Ofr. (DE)
(72) Erfinder: Fischer, Willibald, 96342 Stockheim/Ofr (DE)
(74) Vertreter: Grünecker, Kinkeldey, Stockmair & Schwanhäusser Anwaltssozietät

(56) Entgegenhaltungen:
- EP-A1- 0 532 908
- EP-A1- 0 647 744
- DE-A1- 19 905 691

## Beschreibung

Die Erfindung bezieht sich auf ein Schalungselement der im Oberbegriff von Anspruch 1 erläuterten Art.

Ein derartiges Schalungselement ist aus der EP 532 908 bekannt. Das bekannte Schalungselement ist als Platten- oder Wandabschalung ausgebildet und enthält zwei Schalungswandungen und eine zwischen den Schalungswandungen befestigte Halterung für eine Fugensperre, insbesondere ein Fugenband. Die Halterung ist als korbartige Bügelkonstruktion ausgestaltet und dient gleichzeitig zum Verbinden der beiden Schalungswandungen miteinander, wobei die Schalungswandungen etwa mittig an den Stegen der Halterung befestigt sind, so dass die Halterung beidseitig über die Schalungswandungen vorsteht. In die Halterung wird das Fugenband eingelegt, und die beiden Schenkel der U-förmigen Halterung werden miteinander verbunden, bevorzugt verrödelt, um das Fugenband in der Halterung festzulegen. Die Halterung besteht aus einer gebogenen Baustahlmatte und ist demzufolge relativ schwer, was auch das Gewicht der Schalung erhöht und damit die Handhabung erschwert.

Der Erfindung liegt somit die Aufgabe zugrunde, ein besser handhabbares Schalungselement zu schaffen.

Die Aufgabe wird durch die im Anspruch 1 angegebenen Merkmale gelöst.

Durch die erfindungsgemäße Ausgestaltung kann das Gewicht des Schalungselementes entscheidend reduziert und somit die Handhabung erleichtert werden. Insbesondere kann das Fugenband oder das Fugenblech besonders einfach eingeführt werden.

Vorteilhafte Weiterbildungen der Erfindung sind den Unteransprüchen zu entnehmen.

Bevorzugt ist das Materialstück mit einer der Schalungswandungen fest verbunden, so dass es unverlierbar ist.

Obwohl bei bestimmten Ausführungsformen ein einziges Materialstück reicht, um insbesondere ein Fugenband sicher zu befestigen, sind zwei flächige Materialstücke bevorzugt, die die Wassersperreinrichtung zwischen sich aufnehmen können.

Für eine noch bessere Lagesicherung können die beiden Materialstücke, bevorzugt durch Verrödeln, miteinander verbunden werden.

Ein besonders bevorzugtes Ausführungsbeispiel besteht darin, zwei Materialstücke zu verwenden, wobei eines der Materialstücke mit der Schalungswandung fest verbunden ist und das andere Materialstück nur lose beigelegt wird, d.h. an der Schalungswandung nicht fest verbunden ist.

Ein bevorzugtes Material für das Materialstück ist ein Streckmetallblech, das sowohl relativ leicht im Gewicht als auch gut zu verarbeiten und gut zu handhaben ist.

Es kann weiterhin eine Positioniereinrichtung für die Wassersperreinrichtung vorgesehen sein, wodurch unter Umständen ein zweites Materialstück entbehrlich ist. Diese Positioniereinrichtung kann eine trogartig umgebogene Randkante des Materialstücks im Inneren des Freiraums enthalten, die kaum zusätzliches Gewicht bringt und einfach herstellbar ist.

Besonders gewichtssparend ist eine Brücke, die eine Mehrzahl in Längsrichtung beabstandeter, mit beiden Schalungswandungen verbundener Bügel enthält.

Die Schalungswandungen sind bevorzugt aus Streckmetallen.

Durch eine Abwinklung des Materialstücks können Hohlräume unter der Fugensperre besser vermieden werden.

Ausführungsbeispiele der Erfindung werden nachfolgend anhand der Zeichnungen näher erläutert. Es zeigen:
- Fig. 1: eine perspektivische Darstellung eines ersten Ausführungsbeispiels eines erfindungsgemäßen Schalungselementes,
- Fig. 1A: den Schnitt I-I aus Fig. 1,
- Fig. 2: eine Vorderansicht des Schalungselementes nach Fig. 1,
- Fig. 3: eine Vorderansicht eines weiteren Ausführungsbeispiels eines erfindungsgemäßen Schalungselementes,
- Fig. 4: eine Vorderansicht eines weiteren Ausführungsbeispiels eines erfindungsgemäßen Schalungselementes, und
- Fig. 5: eine Vorderansicht eines weiteren Ausführungsbeispiels eines erfindungsgemäßen Schalungselementes.

Fig. 1 zeigt in schematischer, perspektivischer Darstellung ein erstes Ausführungsbeispiel eines erfindungsgemäßen Schalungselementes 1. Das Schalungselement 1 ist im dargestellten Ausführungsbeispiel als Fugenschalungselement für eine Wand- oder Plattenabschalung ausgebildet. Das Schalungselement 1 enthält eine erste Schalungswandung 2 und eine zweite Schalungswandung 3, die aus einem flächigen Schalungsmaterial bestehen, in der gleichen Ebene liegen und zwischen sich eine Halterung 4 für eine Fugensperre bzw. Wassersperreinrichtung 4a (Fig. 2) in Form eines Fugenbleches oder eines elastomeren Fugenbandes oder dgl. einschließen.

Die Schalungswandungen 2, 3 sind betondurchlässig und enthalten Streckmetall. Im bevorzugten Ausführungsbeispiel ist jede der Schalungswandungen 2, 3 aus einer ersten und einer zweiten Tafel 5a und 5b (Fig. 1A) eines Streckmetallbleches gefertigt. Die Tafeln 5a, 5b liegen flächig aufeinander und sind aneinander befestigt, bevorzugt miteinander verschweißt. Als Streckmetallblech kann jedes herkömmliche und handelsübliche Streckmetallblech geeigneter Maschenweite eingesetzt werden. Im dargestellten Ausführungsbeispiel besteht die erste Tafel 5a aus einem Streckmetallblech mit großer Maschenweite, d.h. große Öffnungen und demzufolge auch relativ gesehen breiten Stegen und Knoten. Dagegen weist das zweite Streckmetallblech 5b eine kleinere Maschenweite auf, die so gewählt wurde, dass Beton zurückgehalten wird, aber leicht durch die Öffnungen quellen kann, um eine raue Oberfläche zu erzeugen, die sich gut mit einem weiteren Betonierabschnitt verbindet. Bevorzugt weist das grobe Streckmetallblech 5a eine Maschenweite von 50 x 37, d.h. einer Länge einer größeren Diagonale der Öffnung von 50 mm und einer Länge der kleinere Diagonale der Öffnung von 37 mm auf. Das feinere Streckmetallblech 5b weist dagegen eine Maschenweite von bevorzugt 16 x 6 auf.

Die beiden Schalungswandungen 2, 3 sind über eine Brücke 6 miteinander verbunden und in ihrer fluchtenden Anordnung in einer gemeinsamen Ebene gehalten. Die Brücke 6 enthält eine Mehrzahl von Bügeln 6a, die im Wesentlichen omegaförmig ausgebildet sind, d.h. eine im Wesentlichen U-förmige, mittlere Auswölbung 7, die einen Freiraum 8 umgibt, und zwei seitliche Schenkel 9a, 9b umfassen. Die seitlichen Schenkel 9a, 9b sind bevorzugt gerade und zur Befestigung, bevorzugt Verschweißung, an den Schalungswandungen 2, 3 ausgebildet. Beide Schalungswandungen 2, 3 werden so mit der Brücke 6 verbunden, dass die Brücke 6, d.h. der Freiraum 8, an nur einer Seite beider Schalungswandungen 2, 3 vorsteht und zwischen den Schalungswandungen 2, 3 ein Abstand verbleibt, der einen Eingang 10 in den Freiraum 8 bildet. Dabei können sich die Bügel 6a mit ihren Schenkeln 9a, 9b über die gesamte Breite der Schalungswandungen 2, 3 oder nur einen Teil davon, entweder an der einen oder der anderen Seite erstrecken.

Der Abstand der Bügel 6a in Längsrichtung der Schalungswandungen 2, 3, d. h. in Richtung senkrecht zur Fig. 2, kann nach Festigkeitsgesichtspunkten gewählt werden und muss nicht sehr eng sein. Dadurch kann Beton ungehindert durch die Brücke 6 hindurchtreten und diese gut im Beton verankern.

Die Halterung 4 enthält ein erstes Materialstück 11, das im dargestellten Ausführungsbeispiel als rechteckiger Streifen mit einer Breite b vorliegt. Das Materialstück 11 ist bevorzugt ebenfalls betondurchlässig und besteht in einem besonders bevorzugten Ausführungsbeispiel ebenfalls aus einem Streckmetallblech. Das Streckmetallblech kann jede Maschenweite aufweisen, weist jedoch bevorzugt eine etwas gröbere Maschenweite auf, damit Beton ungehindert und vollständig hindurchtreten kann, um die Wassersperreinrichtung einzuschließen.

Das Materialstück 11 ist mit einer der beiden Schalungswandungen 2, 3, im vorliegenden Ausführungsbeispiel der Schalungswandung 3, fest verbunden. Besteht das Materialstück 11 und die Schalungswandung 3 aus schweißbarem Material, so ist eine Verschweißung bevorzugt. Das Materialstück 11 liegt auf der die Eingangsöffnung 10 begrenzenden Kante der Schalungswandung 3 derart auf, dass das Materialstück 11 an beiden Seiten über die Schalungswandung 3 (und natürlich auch über die Schalungswandung 2) aus der gemeinsamen Ebene der Schalungswandungen 2, 3 vorsteht. Bevorzugt erfolgt die Verbindung zwischen dem Materialstück 11 und der Schalungswandung 3 in der Längsmittellinie des Materialstücks 11. Dabei ist die Breite b so auf die Tiefe des Freiraums 8 abgestimmt, dass das Materialstück 11 in den Freiraum hineinragt und in diesem Freiraum aufgenommen ist. Das Materialstück 11 ist nicht fest mit der Brücke 6 verbunden, d.h. nicht mit ihr verschweißt.

Die Halterung 4 enthält weiterhin ein zweites Materialstück 12, das in Fig. 1 nur gestrichelt dargestellt ist, um die Darstellung übersichtlich zu halten. Das zweite Materialstück 12 ist bevorzugt identisch mit dem ersten Materialstück 11 ausgebildet, ist jedoch weder mit der Schalungswandung 3 noch mit der Schalungswandung 2 noch mit der Brücke 6 direkt und fest verbunden. Das Materialstück 12 wird nur lose beigelegt und gegebenenfalls mit dem ersten Materialstück 11 locker, z.B. durch Verröfeln, verbunden.

Im Gebrauch wird zunächst eine Wassersperreinrichtung 4a, wie ein Fugenband oder ein Fugenblech oder dgl., durch die Öffnung 10 in den Freiraum 8 so weit eingeschoben, dass seine Längsmittellinie etwa mit den Schalungswandungen 2, 3 fluchtend ausgerichtet ist, und auf das erste Materialstück 11 abgelegt. Dann wird das zweite Materialstück 12 so eingeschoben, dass die Wassersperreinrichtung 4a zwischen den beiden Materialstücken 11 und 12 aufgenommen ist. Die Materialstücke 11 und 12 können dann in geeigneter Weise miteinander verbunden werden, entweder durch gesondert vorgesehene Verbindungsmittel oder, wie dargestellt, durch einen einfachen Rödeldraht 13. Damit ist die Fugensperre 4a sicher in der Halterung 4 aufgenommen.

Fig. 3 zeigt ein weiteres Ausführungsbeispiel eines erfindungsgemäßen Schalungselementes 100, das sich vom Ausführungsbeispiel nach den Fig. 1 und 2 nur durch eine abgewandelte Halterung 104 unterscheidet. Die Halterung 104 weist wiederum ein erstes Materialstück 111 auf, das fest mit einer der Schalungswandungen 3 verbunden, bevorzugt verschweißt ist. Das Materialstück 111 besteht aus dem gleichen Material wie im vorangegangenen Ausführungsbeispiel, enthält jedoch eine Positioniereinrichtung 114 für die Fugensperre 4a. Die Positioniereinrichtung 114 besteht im dargestellten Ausführungsbeispiel aus einer J- oder trogförmig umgebogenen Randkante des Materialstücks 111, und zwar derjenigen Randkante, die sich im Freiraum 8 befindet. Ein zweites Materialstück ist nicht vorgesehen, kann jedoch vorgesehen sein, wenn dies die Art der Fugensperre oder des zu erstellenden Bauteils erfordert.

Die Fugensperre 4a wird beim Schalungselement 100 einfach auf das Materialstück 111 gelegt und in die Positioniereinrichtung 114 eingesetzt, d.h. in die trogartige Biegung eingeschoben. Die Positioniereinrichtung 114 stellt sicher, dass die Längsmittellinie der Fugensperre 4a etwa in der Ebene zu liegen kommt, in der sich die Schalungswandungen 2, 3 befinden. Falls gewünscht oder erforderlich, kann das Fugenband 4a in geeigneter Weise am Materialstück 111 befestigt werden, beispielsweise mit Klammem oder dgl., bzw. mit Hilfe eines lose beigelegten Materialstückes 12.

Fig. 4 zeigt ein weiteres Ausführungsbeispiel eines erfindungsgemäßen Schalungselementes 200, das sich wiederum lediglich durch die Halterung 204 für eine Fugensperre von den vorangegangenen Ausführungsbeispielen unterscheidet. Die Halterung 204 des Schalungselementes 200 enthält zwei Materialstücke 211 und 212, die wie die Materialstücke 11 und 12 ausgebildet sind, wobei jedoch sowohl das Materialstück 211 als auch das Materialstück 212 an der jeweils anliegenden Schalungswandung 2 bzw. 3 fest angeordnet, bevorzugt angeschweißt sind. Auch die Befestigung des zweiten Materialstückes 212 erfolgt wie anhand des Materialstücks 11 der Fig. 1 beschrieben. Die beiden Materialstücke 211, 212 sind so beabstandet, dass sie zwischen sich die gewünschte Fugensperre aufnehmen können. Anschließend kann die Fugensperre 4a in der Halterung 204 gehalten werden, in dem die beiden Materialstücke 211, 212 auf geeignete Weise, beispielsweise wiederum mit dem Rödeldraht 13, miteinander verbunden sind.

Fig. 5 zeigt eine weiteres Ausführungsbeispiel eines erfindungsgemäßen Schalungselementes 300, das ähnlich dem Schalungselement gemäß Fig. 2 ausgebildet ist und sich wiederum lediglich durch eine Halterung 304 für eine Fugensperre von den vorangegangenen Ausführungsbeispielen unterscheidet. Die Halterung 304, enthält wie die Halterung 4 zwei Materialstücke 311 und 312, wobei das Materialstück 311 an der anliegenden Schalungswandung 3 fest angeordnet, bevorzugt angeschweißt ist. Das Materialstück 312 wird lose beigelegt. Beide Materialstücke 311, 312 können durch geeignete Befestigungsmittel, dargestellt ist ein Rödeldraht 13, unter Einschluss der Fugensperre 4a miteinander verbunden werden, wobei die Verbindung sowohl an der aus dem Hohlraum 3 herausragenden, freien Endkante als auch an den im Hohlraum 8 angeordneten, freien Endkanten erfolgen kann.

Abweichend vom Ausführungsbeispiel gemäß Fig. 2 sind jedoch die Materialstücke 311, 312 gebogen bzw. gewinkelt, wobei das Materialstück 311 mit der Schalungswandung 3 einen stumpfen Winkel einschließt. Der Winkel beträgt bevorzugt zwischen 100 bis 120°, insbesondere 105 bis 115°. Das zweite Materialstück 312 ist bevorzugt in gleicher Weise gebogen oder gewinkelt, so dass die Materialstücke 311, 312 im Wesentlichen parallel zueinander verlaufen und die Fugensperre 4a zwischen sich einschließen und diese ebenfalls abwinkeln. Auf diese Weise werden Hohlräume vermieden, die sich unter der Fugensperre ausbilden könnten. Die Materialstücke 311, 312 werden bevorzugt symmetrisch gebogen oder abgewinkelt, wobei das Materialstück 311 mit dem Scheitelpunkt seiner Biegung oder Winkelung mit der Schalungswandung 3 fest verbunden ist.

In Abwandlung der beschriebenen und gezeichneten Ausführungsbeispiele können die anhand einzelner Figuren beschriebenen und gezeichneten Einzelheiten untereinander ausgetauscht werden, wobei z.B. auch die Ausführungsbeispiele nach den Fig. 2, 4 und 5 mit einer Positioniereinrichtung oder die Fig. 2, 3 und 4 mit abgewinkelten Materialstücken versehen sein können. Weiterhin kann die Brücke auch aus gebogenen Blechstücken oder gebogenen Streckmetallblechstücken oder anderen Strukturen ausgebildet sein. Es ist weiterhin möglich, die Ausbiegung der Brücke so zu bemessen, dass ihr inneres Ende als Positioniereinrichtung dienen kann. Die Erfindung ist auch bei anders ausgebildeten Schalungselementen brauchbar. Auch ist die Erfindung nicht auf die beschriebenen Materialien, insbesondere nicht auf Streckmetall als Schalungswandung und als Material für die Materialstücke begrenzt. Es ist unter Umständen auch möglich, zwei nur lose in den Freiraum eingelegte Materialstücke einzusetzen, die dann miteinander und gegebenenfalls auch mit den Schalungswandungen mit Hilfe von Rödeldraht oder anderen mechanischen Befestigern verbunden werden.

## Patentansprüche

1. Schalungselement mit einer ersten (2) und einer zweiten (3) Schalungswandung und einer zwischen den Schalungswandungen angeordneten, beidseitig über die Schalungswandungen überstehenden Halterung für eine Wassersperreinrichtung, wobei die Schalungswandungen über eine einen Freiraum umschließende Brücke miteinander verbunden sind, **dadurch gekennzeichnet, dass** die Brücke (6) an nur einer Seite der Schalungswandungen (2, 3) vorsteht und die Halterung (4, 104, 204, 304) wenigstens ein flächiges Materialstück (11, 12, 111, 211, 212, 311, 312) aufweist, das in den Freiraum (8) ragt und an beiden Seiten der Schalungswandungen (2, 3) vorsteht.

2. Schalungselement nach Anspruch 1, **dadurch gekennzeichnet, dass** das Materialstück (11, 111, 211, 311) mit einer der Schalungswandungen (2, 3) fest verbunden ist.

3. Schalungselement nach Anspruch 1 oder 2, **dadurch gekennzeichnet, dass** zwei flächige Materialstücke (11, 12, 211, 212, 311, 312) vorgesehen sind, die die Wassersperreinrichtung (4a) zwischen sich aufnehmen.

4. Schalungselement nach Anspruch 3, **dadurch gekennzeichnet, dass** beide Materialstücke (11, 12, 211, 212, 311, 312) aneinander befestigt, bevorzugt verrödelt, sind.

5. Schalungselement nach Anspruch 3 oder 4, **dadurch gekennzeichnet, dass** eines der Materialstücke (11, 311) fest mit der einen Schalungswandung (3) verbunden ist und das andere Materialstück (12, 312) an der anderen Schalungswandung (2) unbefestigt ist.

6. Schalungselement nach einem der Ansprüche 1 bis 5, **dadurch gekennzeichnet, dass** das Materialstück (11, 12, 111, 211, 212, 311, 312) ein Streckmetallblech enthält.

7. Schalungselement nach einem der Ansprüche 1 bis 6, **dadurch gekennzeichnet, dass** das Materialstück (111) mit einer Positioniereinrichtung (114) für die Wassersperreinrichtung (4a) versehen ist.

8. Schalungselement nach Anspruch 7, **dadurch gekennzeichnet, dass** die Positioniereinrichtung (114) eine trogartig umgebogene Randkante des Materialstücks (111) im Inneren des Freiraums (8) enthält.

9. Schalungselement nach einem der Ansprüche 1 bis 8, **dadurch gekennzeichnet, dass** die Brücke (6) eine Mehrzahl in Längsrichtung beabstandete, mit beiden Schalungswandungen (2, 3) verbundene Bügel (6a) enthält.

10. Schalungselement nach einem der Ansprüche 1 bis 9, **dadurch gekennzeichnet, dass** wenigstens eine der Schalungswandungen (2, 3) eine erste und eine zweite Tafel (5a, 5b) eines Schalungsmaterials enthält, die flächig aufeinanderliegen und miteinander verbunden sind.

11. Schalungselement nach Anspruch 10, **dadurch gekennzeichnet, dass** die erste und die zweite Tafel (5a, 5b) jeweils ein Streckmetallblech enthalten, wobei das Streckmetallblech der ersten Tafel (5a) eine größere Maschenweite aufweist als das Streckmetallblech der zweiten Tafel (5b).

12. Schalungselement nach einem der Ansprüche 1 bis 11, **dadurch gekennzeichnet, dass** das wenigstens eine Materialstück (11, 12, 111, 112, 211, 212, 311, 312) abgewinkelt oder abgebogen ist.

## Claims

1. Shuttering element having a first (2) and a second (3) shuttering wall and a mounting for a water-arresting arrangement, which mounting is disposed between the shuttering walls and projects beyond the latter on either side, wherein said shuttering walls are connected to one another via a bridge which encloses a clear space,
**characterised in that** the bridge (6) projects on only one side of the shuttering walls (2, 3) and the mounting (4, 104, 204, 304) has at least one laminar piece of material (11, 12, 111, 211, 212, 311, 312) which protrudes into the clear space (8) and projects on both sides of the shuttering walls (2, 3).

2. Shuttering element according to claim 1,
**characterised in that** the piece of material (11, 111, 211, 311) is fixedly connected to one of the shuttering walls (2, 3).

3. Shuttering element according to claim 1 or 2,
**characterised in that** two laminar pieces of material (11, 12, 211, 212, 311, 312) are provided, which receive the water-arresting arrangement (4a) between them.

4. Shuttering element according to claim 3,
**characterised in that** the two pieces of material (11, 12, 211, 212, 311, 312) are fastened, preferably tied, to one other.

5. Shuttering element according to claim 3 or 4,
**characterised in that** one of the pieces of material (11, 311) is fixedly connected to one shuttering wall (3) and the other piece of material (12, 312) is unattached to the other shuttering wall (2).

6. Shuttering element according to one of claims 1 to 5,
**characterised in that** the piece of material (11, 12, 111, 211, 212, 311, 312) contains an expanded-metal sheet.

7. Shuttering element according to one of claims 1 to 6,
**characterised in that** the piece of material (111) is provided with a positioning arrangement (114) for the water-arresting arrangement (4a).

8. Shuttering element according to claim 7,
**characterised in that** the positioning arrangement (114) contains, in the interior of the clear space (8), a marginal edge of the piece of material (111) that is bent over in a trough-like manner.

9. Shuttering element according to one of claims 1 to 8,
**characterised in that** the bridge contains a plurality of curved pieces (6a) which are spaced apart in the longitudinal direction and are connected to both shuttering walls (2, 3).

10. Shuttering element according to one of claims 1 to 9,
**characterised in that** at least one of the shuttering walls (2, 3) contains a first and a second panel (5a, 5b) of a shuttering material, which panels lie flat on top of one another and are connected to one another.

11. Shuttering element according to claim 10,
**characterised in that** the first and the second panel (5a, 5b) each contain an expanded-metal sheet, the expanded-metal sheet of the first panel (5a) having a larger mesh width than the expanded-metal sheet of the second panel (5b).

12. Shuttering element according to one of claims 1 to 11,
**characterised in that** the at least one piece of material (11, 12, 111, 112, 211, 212, 311, 312) is angled or bent.

## Revendications

1. Elément de coffrage avec des première (2) et seconde (3) parois de coffrage et une fixation qui est disposée entre lesdites parois de coffrage et qui dépasse des deux côtés de celle-ci, pour un dispositif de retenue d'eau, les parois de coffrage étant reliées entre elles par un pont qui couvre un espace libre,
**caractérisé en ce que** le pont (6) ne dépasse que d'un côté des parois de coffrage (2, 3) et la fixation (4, 104, 204, 304) comporte au moins une pièce de matériau plate (11, 12, 111, 211, 212, 311, 312) qui s'avance dans l'espace libre (8) et qui dépasse des deux côtés des parois de coffrage (2, 3).

2. Elément de coffrage selon la revendication 1, **caractérisé en ce que** la pièce de matériau (11, 111, 211, 311) est reliée solidement à l'une des parois de coffrage (2, 3).

3. Elément de coffrage selon la revendication 1 ou 2, **caractérisé en ce qu'**il est prévu deux pièces en matériaux plates (11, 12, 211, 212, 311, 312) qui reçoivent entre elles le dispositif de retenue d'eau (4a).

4. Elément de coffrage selon la revendication 3, **caractérisé en ce que** les deux pièces de matériau (11, 12, 211, 212, 311, 312) sont fixées l'une à l'autre, de préférence par torsion.

5. Elément de coffrage selon la revendication 3 ou 4, **caractérisé en ce qu'**une pièce de matériau (11, 311) est reliée solidement à une paroi de coffrage (3) tandis que l'autre pièce de matériau (12, 312) n'est pas fixée à l'autre paroi de coffrage (2).

6. Elément de coffrage selon l'une des revendications 1 à 5, **caractérisé en ce que** la pièce de matériau (11, 12, 111, 211, 212, 311, 312) contient une tôle de métal étiré.

7. Elément de coffrage selon l'une des revendications 1 à 6, **caractérisé en ce que** la pièce de matériau (111) est pourvue d'un dispositif de positionnement (114) pour le dispositif de retenue d'eau (4a).

8. Elément de coffrage selon la revendication 7, **caractérisé en ce que** le dispositif de positionnement (114) contient à l'intérieur de l'espace libre (8) un bord de la pièce de matériau (11) qui est replié en auge.

9. Elément de coffrage selon l'une des revendications 1 à 8, **caractérisé en ce que** le pont (6) contient plusieurs pièces en étrier (6a) qui sont espacées dans le sens longitudinal et qui sont reliées aux deux parois de coffrage (2, 3).

10. Elément de coffrage selon l'une des revendications 1 à 9 , **caractérisé en ce que** l'une au moins des parois de coffrage (2, 3) contient un premier et un second panneau (5a, 5b) de matériau de coffrage qui sont posés à plat l'un sur l'autre et qui sont reliés entre eux.

11. Elément de coffrage selon la revendication 10, **caractérisé en ce que** les premier et second panneaux (5a, 5b) contiennent chacun une tôle de métal étiré, la tôle de métal étiré du premier panneau (5a) présentant une grosseur de mailles plus grande que celle du second panneau (5b).

12. Elément de coffrage selon l'une des revendications 1 à 11 , **caractérisé en ce que** la ou les pièces de matériau (11, 12, 111, 112, 211, 212, 311, 312) sont coudées ou pliées.
